# EUROPÄISCHE PATENTSCHRIFT

(11) **EP 2 569 239 B1**
(45) Veröffentlichungstag und Bekanntmachung des Hinweises auf die Patenterteilung: **29.10.2014**
(21) Anmeldenummer: 10719532.3
(22) Anmeldetag: 10.05.2010
(51) Int. Cl.: B65H 75/40, B65H 75/22, B65H 75/44

(54) **VORRICHTUNG ZUR BEVORRATUNG EINES SCHLAUCHES ODER EINES KABELS**
METHOD FOR STORING A FLEXIBLE TUBE OR A CABLE
DISPOSITIF DE RANGEMENT D'UN TUYAU OU D'UN CÂBLE

(43) Veröffentlichungstag der Anmeldung: 20.03.2013
(73) Patentinhaber: Alfred Kärcher GmbH & Co. KG, 71364 Winnenden (DE)
(72) Erfinder: RETZLAFF, Jan, 71364 Winnenden (DE); JEUTTER, Timo, 73663 Berglen (DE); HAUG, Oliver, 73728 Esslingen (DE)
(74) Vertreter: Hoeger, Stellrecht & Partner Patentanwälte
(86) Internationale Anmeldenummer: PCT/EP2010/056384
(87) Internationale Veröffentlichungsnummer: WO 2011/141050

(56) Entgegenhaltungen:
- EP-A2- 2 060 526
- DE-U1- 9 013 713
- FR-A1- 2 894 236

## Beschreibung

Die Erfindung betrifft eine Vorrichtung zur Bevorratung eines Schlauches oder eines Kabels mit einem Rahmen, an dem eine um eine Drehachse drehbare Trommel zur Aufnahme des Schlauches oder des Kabels gehalten ist, wobei der Rahmen ein Rahmenunterteil und ein Rahmenoberteil aufweist, die durch mindestens ein zwischen einem unteren Ende und einem oberen Ende des Rahmens angeordnetes Gelenk um eine Schwenkachse schwenkbar miteinander verbunden sind, so dass der Rahmen durch Verschwenken des Rahmenoberteils relativ zum Rahmenunterteil von einer Gebrauchsstellung in eine Lagerstellung und umgekehrt überführbar ist, wobei die Vorrichtung in der Lagerstellung ein geringeres Volumen einnimmt als in der Gebrauchsstellung, wobei die Trommel am Rahmenoberteil gehalten ist und die Drehachse in der Gebrauchsstellung des Rahmens einen größeren Abstand vom unteren Ende des Rahmens aufweist als die Schwenkachse und wobei die Vorrichtung mindestens ein am Rahmen gehaltenes Stützelement zum Abstützen auf einer Bodenfläche umfasst.

Eine Vorrichtung ausgestaltet in Form eines sogenannten "Schlauchwagens" mit zwei am Rahmen gehaltenen Rädern zur vereinfachten Fortbewegung, ist in der US 2004/0084084 A1 beschrieben. In der Gebrauchsstellung kann der Rahmen einen aufgeklappten Zustand einnehmen, so dass die Vorrichtung von einem Benutzer auf einfachere Weise bedient und geführt werden kann. Wird die Vorrichtung außer Betrieb gesetzt, kann das Rahmenoberteil zur Lagerung der Vorrichtung relativ zum Rahmenunterteil verschwenkt und dadurch der Rahmen in die zusammengeklappte Lagerstellung überführt werden. In der Lagerstellung kann die Vorrichtung platzsparend bevorratet werden.

Positionsangaben wie "unten", "oben" etc. sind vorliegend als auf den bestimmungsgemäßen Gebrauch der Vorrichtung bezogen aufzufassen, wobei der Rahmen die Gebrauchsstellung einnimmt und das Rahmenoberteil von einer Bodenfläche einen größeren Abstand aufweist als das Rahmenunterteil.

Die EP 2 060 526 A2 beschreibt eine mobile Transportvorrichtung zur Aufnahme eines Stranges, insbesondere eines Wasserschlauches oder elektrischen Verlängerungskabels, im aufgerollten Zustand. Die Transportvorrichtung weist eine Trommel auf, die auf einem Gestell über einer Drehachse drehbar gelagert ist und die einen Aufnahmeraum zum Aufwickeln des Strangs bereitstellt. Das Gestell weist wenigstens einen aus einer Gebrauchsposition in eine volumenreduzierte Position verlagerbaren Bügel auf, der in der Gebrauchsposition die Trommel stehend auf einer Unterlage trägt und/oder wenigstens ein an den Bügel angeschlossenes Rad aufweist. In der volumenreduzierten Position ist der Bügel in Blickrichtung der Drehachse vollständig innerhalb eines Rechteckes angeordnet, von welchem wenigstens zwei sich gegenüberliegende Seiten tangential zum äußeren Umfang der Trommel verlaufen, und erstreckt sich in einer Seitenansicht senkrecht zur Drehachse der Trommel seitlich entlang der Trommel. In der Gebrauchsposition ist der Bügel gegenüber der volumenreduzierten Position in Richtung der Drehachse weg von der Trommel verlagert und stützt die Transportvorrichtung gegen seitliches Umkippen ab.

Weitere Vorrichtungen zur Bevorratung eines Schlauches oder eines Kabels sind in der DE 90 13 713 U1 und in der FR 2 894 236 A1 beschrieben.

Aufgabe der vorliegenden Erfindung ist es, eine platzsparend bevorratbare Vorrichtung der eingangs genannten Art bereitzustellen, die benutzerfreundlicher ist.

Diese Aufgabe wird bei einer gattungsgemäßen Vorrichtung erfindungsgemäß dadurch gelöst, dass das mindestens eine Stützelement am Rahmenunterteil beweglich gelagert ist und von einer Betriebsstellung in eine Außerbetriebsstellung und umgekehrt überführbar ist, wobei ein unteres Ende des mindestens einen Stützelementes in der Betriebsstellung einen größeren Abstand vom Rahmen aufweist als in der Außerbetriebsstellung.

Die Trommel ist am Rahmenoberteil gehalten. Sie kann dadurch von der Bodenfläche einen vergleichsweise großen Abstand aufweisen und vom Benutzer auf einfache Weise erreicht werden. Ferner ist die Drehachse der Trommel in der Gebrauchsstellung des Rahmens weiter von dessen unterem Ende beabstandet als die Schwenkachse. Wird der Rahmen in die Lagerstellung überführt, wird aus diesem Grund die am Rahmenoberteil gehaltene Trommel mit verschwenkt, und zwar in Richtung des unteren Endes des Rahmens. Trotz der vergleichsweise hohen Anordnung der Trommel am Rahmen kann die Vorrichtung dadurch platzsparend bevorratet werden. Bei der aus der vorstehend genannten Druckschrift bekannten Vorrichtung ist die Trommel hingegen am Rahmenunterteil gehalten. Eine Anordnung mit einem vergleichsweise hohen Abstand der Trommel von der Bodenfläche ist nur mit einer relativ großen Ausbildung des Rahmenunterteils möglich. Auch wenn der Rahmen zur Bevorratung der Vorrichtung von der Gebrauchsstellung in die Lagerstellung überführt wird, ist die Verringerung des von der Vorrichtung eingenommenen Volumens gering.

Das Rahmenunterteil und das Rahmenoberteil können jeweils einstückig ausgebildet sein. Dies ist jedoch nicht unbedingt erforderlich, und es ist auch möglich, dass das Rahmenunter- und das Rahmenoberteil jeweils aus mehreren einzelnen Elementen zusammengesetzt sind.

Die Vorrichtung umfasst mindestens ein am Rahmen gehaltenes Stützelement zum Abstützen auf einer Bodenfläche, denn dadurch kann die Standfestigkeit der Vorrichtung verbessert werden.

Das mindestens eine Stützelement ist am Rahmen beweglich gelagert und von einer Betriebsstellung in eine Außerbetriebsstellung und umgekehrt überführbar, wobei ein unteres Ende des mindestens einen Stützelementes in der Betriebsstellung einen größeren Abstand vom Rahmen aufweist als in der Außerbetriebsstellung. Im Betrieb der Vorrichtung, wenn der Rahmen die Gebrauchsstellung einnimmt, kann das mindestens eine Stützelement die Betriebsstellung einnehmen. Dadurch steht die Vorrichtung zuverlässig auf der Bodenfläche. Zur Bevorratung der Vorrichtung kann das mindestens eine Stützelement in die Außerbetriebsstellung überführt werden, in der es am Rahmen anliegen kann. Dies ermöglicht eine platzsparendere Bevorratung der Vorrichtung.

Insbesondere ist es günstig, dass das mindestens eine Stützelement am Rahmenunterteil beweglich gelagert ist. Dadurch kann es unabhängig vom Rahmenoberteil relativ zum Rahmenunterteil bewegt werden, so dass es sich nicht mit dem Rahmenoberteil mitbewegt, wenn der Rahmen von der Gebrauchsstellung in die Lagerstellung und umgekehrt überführt wird. Dies erleichtert die Handhabung der Vorrichtung.

Beispielsweise ist es günstig, wenn der Rahmen zwei voneinander beabstandete Rahmenseitenteile aufweist, zwischen denen die Trommel angeordnet ist und die jeweils ein unteres Seitenteilsegment und ein oberes Seitenteilsegment aufweisen, die mittels eines Gelenks miteinander verbunden sind, wobei das Rahmenunterteil die unteren Seitenteilsegmente und das Rahmenoberteil die oberen Seitenteilsegmente umfasst. Dies erlaubt es, der Vorrichtung eine erhöhte Stabilität und Standfestigkeit zu verleihen. Die Trommel ist zwischen den Rahmenseitenteilen angeordnet und an den oberen Seitenteilsegmenten gehalten. Durch Verschwenken der oberen Seitenteilsegmente relativ zu den unteren Seitenteilsegmenten kann der Rahmen von der Gebrauchsstellung in die Lagerstellung und umgekehrt überführt werden.

Vorzugsweise umfasst die Vorrichtung mindestens eine erste Verriegelungseinrichtung zum Verriegeln des Rahmenunterteils am Rahmenoberteil in der Gebrauchsstellung des Rahmens, so dass dieser in der Gebrauchsstellung gesichert ist. An jedem der vorstehend genannten Rahmenseitenteile kann eine erste Verriegelungseinrichtung angeordnet sein.

Bei einer konstruktiv einfachen Ausgestaltung der Vorrichtung ist es von Vorteil, wenn die mindestens eine erste Verriegelungseinrichtung als Rasteinrichtung ausgebildet ist. Beispielsweise kann die erste Verriegelungseinrichtung eine am Rahmenunterteil gehaltene Rastlasche aufweisen, die mit einem am Rahmenoberteil angeordneten Rastvorsprung zusammenwirkt.

Vorzugsweise ist die mindestens eine erste Verriegelungseinrichtung an einer der Trommel abgewandten Seite des Rahmens angeordnet. Dadurch kann sie von einem Benutzer auf einfachere Weise bedient werden. Beispielsweise ist die erste Verriegelungseinrichtung an einer der Trommel gegenüberliegenden Außenseite eines Rahmenseitenteils angeordnet.

Günstig ist es, wenn das Rahmenunterteil und das Rahmenoberteil jeweils mindestens ein Anlageglied aufweisen, wobei das mindestens eine Anlageglied des Rahmenunterteils und das mindestens eine Anlageglied des Rahmenoberteils in der Lagerstellung des Rahmens aneinander anliegen. Dadurch nehmen das Rahmenunterteil und das Rahmenoberteil in der Lagerstellung eine definierte Position relativ zueinander ein.

Vorzugsweise ist das mindestens eine Gelenk an mindestens einer Kante des Rahmens angeordnet, die einen ein erstes Anlageglied bildenden unteren Kantenabschnitt des Rahmenunterteils und einen ein zweites Anlageglied bildenden Kantenabschnitt des Rahmenoberteils umfasst. Der Rahmen kann dadurch an einer Kante zusammen geklappt und auseinander geklappt werden, die in einen Kantenabschnitt des Rahmenunterteils und einen Kantenabschnitt des Rahmenoberteils unterteilt ist. Die vorzugsweise geradlinigen Kantenabschnitte bilden gewissermaßen Schenkel eines Winkels, dessen Scheitelpunkt am Gelenk angeordnet ist. Dadurch kann nicht nur eine zuverlässige Funktion des Rahmens sichergestellt werden, sondern auch ein zuverlässiges Anliegen des Rahmenoberteils am Rahmenunterteil in dessen Lagerstellung.

Von Vorteil ist es, wenn der untere Kantenabschnitt und der obere Kantenabschnitt in der Gebrauchsstellung des Rahmens miteinander fluchten, so dass die mindestens eine Kante geradlinig ausgebildet ist. In der Gebrauchsstellung des Rahmens schließen die Kantenabschnitte einen Winkel von 180° miteinander ein und in der Lagerstellung einen Winkel von 0°, wobei sie aneinander anliegen. Der Rahmen kann daher um 180° zusammengeklappt werden und dadurch die Vorrichtung platzsparend bevorratet werden.

Günstig ist es, wenn die Vorrichtung mindestens eine Verriegelungseinrichtung umfasst zum Verriegeln des Rahmenunterteils am Rahmenoberteil in der Lagerstellung des Rahmens, um diesen in der Lagerstellung zu sichern. Die Verriegelungseinrichtung kann als Rasteinrichtung ausgebildet sein, und an jedem der Rahmenseitenteile kann eine Verriegelungseinrichtung angeordnet sein.

Von Vorteil ist es, wenn das Rahmenunterteil und das Rahmenoberteil jeweils mindestens ein Anlageglied aufweisen, wobei das mindestens eine Anlageglied des Rahmenunterteils und das mindestens eine Anlageglied des Rahmenoberteils in der Gebrauchsstellung des Rahmens aneinander anliegen. Dadurch können das Rahmenunterteil und das Rahmenoberteil in der Gebrauchsstellung eine definierte Relativposition zueinander einnehmen. Beispielsweise sind das mindestens eine Anlageglied des Rahmenunterteils an dessen oberem Ende und das mindestens eine Anlageglied des Rahmenoberteils an dessen unterem Ende angeordnet und als zusammenwirkende Anlageflächen ausgebildet.

Vorzugsweise weisen das Rahmenunterteil und das Rahmenoberteil jeweils mindestens ein Ausrichtglied auf, wobei das mindestens eine Ausrichtglied des Rahmenunterteils und das mindestens eine Ausrichtglied des Rahmenoberteils zum Ausrichten des Rahmenunterteils relativ zum Rahmenoberteil beim Überführen des Rahmens von der Lagerstellung in die Gebrauchsstellung zusammenwirken. Dies erleichtert einem Benutzer das Überführen des Rahmens in die Gebrauchsstellung. Zusammenwirkende Ausrichtglieder sind beispielsweise als Aufnahme und als in die Aufnahme eingreifender Vorsprung ausgebildet.

Um einem Benutzer die Handhabung der Vorrichtung zu erleichtern, ist es vorteilhaft, wenn die Vorrichtung eine am Rahmen gehaltene Handhabe zur Bewegung der Vorrichtung durch einen Benutzer aufweist.

Günstig ist es, wenn die Handhabe am Rahmen beweglich gelagert ist und von mindestens einer bodennahen Stellung in mindestens eine bodenferne Stellung und umgekehrt überführbar ist, wobei ein Griffelement der Handhabe in der bodenfernen Stellung einen größeren Abstand vom unteren Ende des Rahmens aufweist als in der bodennahen Stellung. Dadurch kann die Position der Handhabe und des Griffelements an die Größe des Benutzers angepasst werden.

Vorzugsweise ist die Handhabe am Rahmenoberteil beweglich gelagert. Dies gibt die Möglichkeit, sie beim Überführen des Rahmens von der Gebrauchsstellung in die Lagerstellung zusammen mit dem Rahmenoberteil um die Schwenkachse zu verschwenken. Dadurch kann in der Praxis eine platzsparende Bevorratung der Vorrichtung erzielt werden.

Vorteilhafterweise ist die Handhabe in mindestens einer vom Rahmen gebildeten oder umfassten Aufnahme verschieblich gelagert. Dadurch kann auf konstruktiv einfache und zuverlässig funktionierende Weise eine höhenverstellbare Handhabe der Vorrichtung gebildet werden. Die mindestens eine Aufnahme ist bevorzugt am Rahmenoberteil gebildet, und sie dient zur Führung der Handhabe beim Überführen von der bodennahen Stellung in die bodenferne Stellung und umgekehrt.

Von Vorteil ist es, wenn die mindestens eine Aufnahme im Rahmen ausgebildet ist und wenn die Handhabe in der mindestens einen Aufnahme entlang einer vom Rahmen definierten Längsrichtung verschieblich ist. Dies gibt die Möglichkeit, die Handhabe ganz oder teilweise in den Rahmen hinein zu schieben und ganz oder teilweise aus diesem herauszuziehen. Über die bereits erwähnte Anpassung der Position der Handhabe an die Bedürfnisse des Benutzers hinaus kann die Handhabe dadurch in der Lagerstellung in den Rahmen hineingeschoben und die Vorrichtung platzsparender bevorratet werden.

Die mindestens eine Aufnahme weist vorzugsweise eine Eintrittsöffnung für die Handhabe auf. Diese kann beispielsweise am oberen Ende des Rahmens und insbesondere am oberen Ende des Rahmenoberteils angeordnet sein.

Günstig ist es, wenn die mindestens eine Aufnahme eine untere Austrittsöffnung für die Handhabe umfasst, die in der Lagerstellung des Rahmens freigelegt ist, d.h. nicht verschlossen ist. In der Lagerstellung des Rahmens kann dann die Handhabe so weit in den Rahmen eingeschoben werden, dass sie mit einem unteren Ende aus der Austrittsöffnung austritt. Dadurch kann eine platzsparendere Bevorratung der Vorrichtung erzielt werden.

Bevorzugt umfasst die Vorrichtung mindestens eine Fixiereinrichtung zur Fixierung der Handhabe am Rahmen. Dies gibt z.B. die Möglichkeit, die Handhabe in der mindestens einen bodenfernen und der mindestens einen bodennahen Stellung zu fixieren.

Bei einer einfachen konstruktiven Ausgestaltung ist die mindestens eine Fixiereinrichtung als Klemmeinrichtung ausgebildet und umfasst beispielsweise mindestens eine manuell betätigbare Schraubmutter, mittels derer die Handhabe am Rahmen verklemmbar ist.

Es ist von Vorteil, wenn die Handhabe als U-förmiger Bügel ausgebildet ist mit einem ersten Schenkel und einem zweiten Schenkel sowie mit einem den ersten Schenkel und den zweiten Schenkel verbindenden und ein Griffelement bildenden Querstück. Dies ermöglicht eine einfache Konstruktion und zuverlässige Funktion der Vorrichtung. Der erste Schenkel und der zweite Schenkel sind beispielsweise jeweils an einem Rahmenseitenteil und insbesondere dessen oberen Seitenteilsegment beweglich gelagert, wobei die oberen Seitenteilsegmente jeweils eine Aufnahme für einen Schenkel umfassen. Durch Überführen des Rahmens von der Gebrauchsstellung in die Lagerstellung kann das Querstück in einen Bereich nahe dem unteren Ende des Rahmens gelangen. Dies erweist sich in der Praxis als vorteilhaft für eine platzsparende Lagerung der Vorrichtung.

Eine einfache Konstruktion und eine zuverlässige Funktion der Vorrichtung kann sichergestellt werden, wenn das mindestens eine Stützelement um eine Klappachse am Rahmen und insbesondere an dessen Rahmenunterteil verschwenkbar gelagert ist.

Es kann vorgesehen sein, dass die Klappachse in der Gebrauchsstellung des Rahmens einen geringeren Abstand vom unteren Ende des Rahmens aufweist als die Schwenkachse.

Günstig ist es, wenn die Klappachse auf einer der Schwenkachse gegenüberliegenden Seite am Rahmen angeordnet ist. Dies gibt auf einfache konstruktive Weise die Möglichkeit, das Rahmenoberteil relativ zum Rahmenunterteil und das mindestens eine Stützelement relativ zum Rahmen auf einander gegenüberliegenden Seiten desselben zu verschwenken. Dies erleichtert die Handhabung der Vorrichtung.

Vorzugsweise umfasst die Vorrichtung mindestens eine zweite Verriegelungseinrichtung zur Verriegelung des mindestens einen Stützelements am Rahmen, um die Stabilität und die Standfestigkeit der Vorrichtung zu steigern. Es kann an jedem der vorstehend genannten Rahmenseitenteile eine zweite Verriegelungseinrichtung vorgesehen sein. Speziell kann die zweite Verriegelungseinrichtung das mindestens eine Stützelement in der Betriebsstellung am Rahmen verriegeln.

Günstig ist es, wenn die mindestens eine zweite Verriegelungseinrichtung gebildet ist durch das Rahmenunterteil und das Rahmenoberteil, wobei in der Gebrauchsstellung des Rahmens das Rahmenunterteil das mindestens eine Stützelement untergreift und das Rahmenoberteil das mindestens eine Stützelement übergreift. Dies ermöglicht auf konstruktiv einfache Weise eine stabile Konstruktion der Vorrichtung. Am Rahmenunterteil kann sich das Stützelement nach unten abstützen, und am Rahmenoberteil kann sich das Stützelement nach oben abstützen. Dadurch ist das mindestens eine Stützelement in der Betriebsstellung nach unten und nach oben fixiert, wenn der Rahmen die Gebrauchsstellung einnimmt.

Eine besonders zuverlässige Fixierung kann dadurch erfolgen, dass das Rahmenunterteil und das Rahmenoberteil das mindestens eine Stützelement gemeinsam, d. h. in Kombination miteinander, formschlüssig umgreifen. Das Rahmenunterteil und das Rahmenoberteil können beispielsweise jeweils näherungsweise eine Halbschale bilden, zwischen welchen Halbschalen das mindestens eine Stützelement formschlüssig gehalten ist.

Das Rahmenunterteil untergreift das mindestens eine Stützelement bevorzugt mit einem oberen Endabschnitt, das Rahmenoberteil übergreift das mindestens eine Stützelement vorzugsweise mit einem unteren Endabschnitt.

Es kann ferner vorgesehen sein, dass die Vorrichtung mindestens eine Verriegelungseinrichtung zur Verriegelung des mindestens einen Stützelements am Rahmen in der Außerbetriebsstellung umfasst.

Bei einer konstruktiv einfachen Ausgestaltung ist das mindestens eine Stützelement als U-förmiger Bügel ausgebildet mit einem ersten Schenkel und einem zweiten Schenkel sowie mit einem den ersten Schenkel und den zweiten Schenkel verbindenden und ein Stützglied zum Abstützen auf der Bodenfläche bildenden Querstück. Jeder der Schenkel ist beispielsweise an einem Rahmenseitenteil und insbesondere an dessen unterem Seitenteilsegment schwenkbar um die Klappachse gelagert. Mittels des Querstücks kann sich die Vorrichtung zuverlässig auf der Bodenfläche abstützen. Wird der Bügel von der Betriebsstellung in die Außerbetriebsstellung überführt, kann das Querstück in einen Bereich nahe dem unteren Ende des Rahmens gelangen. Dies erweist sich in der Praxis als vorteilhaft für eine platzsparende Bevorratung der Vorrichtung.

Es wurde bereits eingangs erwähnt, dass die Vorrichtung Räder umfassen kann. Es ist daher günstig, wenn die Vorrichtung ein Schlauch- oder Kabelwagen ist und zwei um eine gemeinsame Radachse drehbare Räder aufweist. Die Räder erleichtern einem Benutzer den Transport der Vorrichtung.

Insbesondere ist die Vorrichtung ein Schlauchwagen und die Trommel eine Schlauchtrommel.

Günstig ist es, wenn die Räder jeweils auf einer der Trommel abgewandten Seite von Rahmenseitenteilen der Vorrichtung angeordnet sind. Nimmt der Rahmen die Lagerstellung ein, kann dadurch die zwischen den Rahmenseitenteilen angeordnete Trommel nicht mit den Rädern kollidieren. Dies gibt die Möglichkeit, den Abstand der Drehachse vom unteren Ende des Rahmens in dessen Lagerstellung so groß zu wählen, dass die Radachse die Trommel schneidet. Dies erlaubt eine platzsparendere Lagerung der Vorrichtung.

Bevorzugt weist die Vorrichtung einen Schlauchhaken zur Bevorratung eines an die Vorrichtung anschließbaren Zuführ- oder Abführschlauches auf. Dadurch kann der Schlauch, über den der Vorrichtung Wasser zugeführt oder über den Wasser von der Vorrichtung abgeführt werde kann, benutzerfreundlich bevorratet werden. Der Schlauchhaken kann einstückig mit dem Rahmen ausgebildet sein, insbesondere mit einem Rahmenseitenteil und speziell dessen oberem Seitenteilsegment.

Vorteilhaferweise sind quer zu einer Längsrichtung der Vorrichtung erstreckte Bauteile der Vorrichtung in einem zusammengeklappten Zustand der Vorrichtung, bezogen auf die Drehachse der Trommel, auf derselben Seite der Vorrichtung angeordnet. Beispielsweise sind das Griffelement der Handhabe in der Lagerstellung des Rahmens, die Radachse der Räder und das Stützglied des mindestens einen Stützelementes in der Außerbetriebsstellung auf derselben Seite der Vorrichtung angeordnet, speziell im Bereich des unteren Endes des Rahmens. Dies erweist sich als vorteilhaft für eine platzsparende Bevorratung der Vorrichtung.

Die nachfolgende Beschreibung bevorzugter Ausführungsformen der Erfindung dient im Zusammenhang mit der Zeichnung der näheren Erläuterung. Es zeigen:
- Figur 1:: eine perspektivische Darstellung einer ersten bevorzugten Ausführungsform einer erfindungsgemäßen Vorrichtung umfassend einen Rahmen in der Gebrauchsstellung und ein Stützelement in der Betriebsstellung;
- Figur 2:: eine Seitenansicht der Vorrichtung aus Figur 1;
- Figur 3:: die Vorrichtung aus Figur 1 beim Überführen des Rahmens von der Gebrauchsstellung in eine Lagerstellung;
- Figur 4:: eine Seitenansicht der Vorrichtung aus Figur 1, wobei der Rahmen eine Lagerstellung und das Stützelement eine Außerbetriebsstellung einnehmen und
- Figur 5:: eine perspektivische Darstellung einer zweiten bevorzugten Ausführungsform einer erfindungsgemäßen Vorrichtung.

Eine erste bevorzugte Ausführungsform einer erfindungsgemäßen Vorrichtung ist als in den Figuren 1 bis 4 dargestellter und dort jeweils mit dem Bezugszeichen 10 belegter Schlauchwagen zur Bevorratung eines Schlauches ausgebildet.

Der Schlauchwagen 10 umfasst einen Rahmen 12 mit zwei Rahmenseitenteilen 14 und 16, an dessen unterem Ende 18 zwei um eine gemeinsame Radachse 20 drehbare Räder 22 bzw. 24 gehalten sind. In Figur 4 ist das Rad 22 nur angedeutet. An einem oberen Ende 26 weist der Schlauchwagen 10 eine Handhabe 28 in Form eines U-förmigen Griffbügels 30 auf. Zwischen den Rahmenseitenteilen 14 und 16 angeordnet und an diesen gehalten ist eine Trommel 32, speziell eine Schlauchtrommel zur Bevorratung eines Schlauches. Die Trommel 32 ist mittels einer Kurbel 34 um eine parallel zur Radachse 20 ausgerichtete Drehachse 36 drehbar.

An den Rahmenseitenteilen 14 und 16 ist ferner ein Stützelement 38 verschwenkbar gelagert um eine parallel zur Radachse 20 ausgerichtete Klappachse 40. Das Stützelement 38 hat die Gestalt eines U-förmigen Standbügels 42.

Der Schlauchwagen 10 ist insgesamt im Wesentlichen symmetrisch bezüglich einer Mittellängsebene ausgebildet, die mittig zwischen den Rahmenseitenteilen 14 und 16 verläuft und senkrecht zur Radachse 20 ausgerichtet ist. Nachfolgend werden aus diesem Grund nur diejenigen Merkmale des Schlauchwagens 10 erläutert, die auf der dem Rahmenseitenteil 14 zugewandten Seite der Mittellängsebene angeordnet sind und mit dem Rahmenseitenteil 14 zusammenwirken. Aussagen diesbezüglich gelten aufgrund der Symmetrie des Schlauchwagens 10 und somit auch vollumfänglich für dessen Merkmale, die auf der dem Rahmenseitenteil 16 Seite der Mittellängsebene angeordnet sind.

Das Rahmenseitenteil 14 ist in der in den Figuren 1 und 2 dargestellten Stellung längserstreckt ausgebildet. Es umfasst ein unteres Teilsegment 44 sowie ein oberes Teilsegment 46. Die unteren Teilsegmente 44 der Rahmenseitenteile 14 und 16 bilden ein Rahmenunterteil 45 des Rahmens 12 und die oberen Teilsegmente 46 der Rahmenseitenteile 14 und 16 bilden ein Rahmenoberteil 47 des Rahmens 12.

Die Teilsegmente 44 und 46 sind miteinander mittels eines Gelenkes 48 beweglich verbunden. Das Gelenk 48 ist ein Scharniergelenk, welches eine parallel zur Radachse 20 ausgebildete Schwenkachse 50 definiert. Es ist ungefähr mittig zwischen dem unteren Ende 18 und dem oberen Ende 26 an einer geradlinigen Seitenfläche 52 des Rahmenseitenteils 14 angeordnet. Am Gelenk 48 ist die Seitenfläche 52 in einen unteren Seitenflächenabschnitt 54 und in einen oberen Seitenflächenabschnitt 56 des unteren Teilsegments 44 bzw. des oberen Teilsegments 46 unterteilt. Die Seitenfläche 52 und die Seitenflächenabschnitte 54 und 56 bilden eine Kante bzw. untere und obere Kantenabschnitte des Rahmenseitenteils 14.

Die Teilsegmente 44 und 46 sind relativ zueinander um die Schwenkachse 50 verschwenkbar, so dass der Rahmen 12 zusammengeklappt und auseinander geklappt werden kann. Im auseinander geklappten Zustand fluchten die Seitenflächenabschnitte 54 und 56 in der in den Figuren 1 und 2 dargestellten und eben erläuterten Weise miteinander. Dies definiert eine Gebrauchsstellung des Rahmenseitenteils 14 und des Rahmens 12. In der Gebrauchsstellung können das untere Teilsegment 44 mit seinem oberen Ende 58 und das obere Teilsegment 46 mit seinem unteren Ende 60 aneinander anliegen und sich gegeneinander abstützen. Dies erfolgt mittels zusammenwirkender Anlageglieder, unter anderem in Form von Anlageflächen 62 am unteren Teilsegment 44 und 64 und am oberen Teilsegment 46 (Figur 3).

In der Gebrauchsstellung des Rahmens 12 greifen außerdem zwei am oberen Teilsegment 46 angeordnete Vorsprünge 66 und 68 formschlüssig in zwei korrespondierend dazu ausgebildete Aufnahmen 70 bzw. 72 des oberen Teilsegments 46 ein. Die Vorsprünge 66 und 68 sowie die Aufnahmen 70 und 72 bilden zusammenwirkende Ausrichtglieder der Teilsegmente 44 und 46, wenn diese relativ zueinander um die Schwenkachse 50 in die Gebrauchsstellung des Rahmens 12 verschwenkt werden.

Damit der Rahmen 12 in der Gebrauchsstellung gesichert werden kann, umfasst der Schlauchwagen 10 eine als Rasteinrichtung ausgebildete erste Verriegelungseinrichtung 74 zum Zusammenhalten der Teilsegmente 44 und 46. Die Verriegelungseinrichtung 74 weist ein erstes Rastelement in Gestalt einer am unteren Teilsegment gehaltenen und seitlich verschwenkbaren Rastlasche 76 (in Figur 3 nicht gezeigt) sowie ein zweites Rastelement in Gestalt eines am oberen Teilsegment 46 angeordneten Rastvorsprungs 78 auf, der mit der Rastlasche 76 zusammenwirken kann. Die Verriegelungseinrichtung 74 ist auf der der Trommel 32 abgewandten Seite des Rahmenseitenteils 14 angeordnet und kann daher auf benutzerfreundliche Weise betätigt werden.

Die Trommel 32 ist am oberen Teilsegment 46 gehalten, wobei die Drehachse 36 vom unteren Ende 18 des Rahmens 12 einen größeren Abstand aufweist als die Schwenkachse 50. Daher ist auch der Abstand der Drehachse 36 von einer Bodenfläche 80 größer als der Abstand der Schwenkachse 50 von der Bodenfläche 80. Dadurch ist die Trommel 32 so weit von der Bodenfläche 80 entfernt, dass ein Benutzer sie auf benutzerfreundliche Weise, ohne sich übermäßig bücken zu müssen, bedienen kann.

Der Standbügel 42 umfasst einen ersten Schenkel 82 und einen zweiten Schenkel 84, die miteinander durch ein ein Stützglied 86 für die Bodenfläche 80 bildendes Querstück verbunden sind. Der Schenkel 82 ist mittels eines Lagerzapfens an einer dem Gelenk 48 gegenüberliegenden Seite des Rahmenseitenteils 14 am unteren Teilsegment 44 relativ zu diesem um die bereits erwähnte Klappachse 40 verschwenkbar gelagert. Ein oberes Endstück 88 des ersten Schenkels 82 ragt über die Klappachse 40 hinaus.

Das Endstück 88 kann in eine Ausnehmung 90 am oberen Ende 58 des unteren Teilsegments 44 eintauchen und dadurch vom unteren Teilsegment 44 untergriffen werden. Dabei kann es sich auf einer unteren Stützfläche 92 und einer seitlichen Stützfläche 94, gezeigt in Figur 3 am Rahmenseitenteil 16 am unteren Teilsegment 44 abstützen. Das obere Teilsegment 46 kann, wenn der Rahmen 12 die Gebrauchsstellung einnimmt, das Endstück 88 übergreifen. Dabei kann sich das Endstück 88 an einer oberen Stützfläche 96 und einer seitlichen Stützfläche 98 am unteren Ende 60 des oberen Teilsegments 46 abstützen. Wenn der Standbügel 42 so vom Rahmen 12 abgespreizt ist, dass das Endstück 88 in der Ausnehmung 90 angeordnet ist und der Rahmen die Gebrauchsstellung einnimmt, können so die Teilsegmente 44 und 46 das Endstück 88 in Kombination miteinander somit formschlüssig umgreifen und dabei einklemmen. Die Stützflächen 92 und 94 sowie die Stützflächen 96 und 98 bilden dabei näherungsweise jeweils eine Halbschale zum halbseitigen Umschließen des Endstücks 88. In der Gebrauchsstellung des Rahmens 12 bilden die Teilsegmente 44 und 46 damit gemeinsam eine zweite Verriegelungseinrichtung 99 zur Verriegelung des Standbügels 42.

Wenn das Endstück 88 in die Ausnehmung 90 eingreift, nimmt der Standbügel 42 eine Betriebsstellung ein. In der Betriebsstellung weist das Stützglied 46 vom unteren Ende 18 des Rahmens 12 und damit von einer Unterseite des Rades 42 einen hinreichend großen Abstand auf, dass der Schlauchwagen 10 zuverlässig auf der Bodenfläche 80 steht. Die Gebrauchsstellung kann der Rahmen 12 nur dann einnehmen, wenn der Standbügel 42 die Betriebsstellung einnimmt und das Endstück 88 in die Ausnehmung 90 eintaucht. Dies stellt sicher, dass beim Aufklappen und Verriegeln des Rahmens 12 der Standbügel 42 bereits eine für den bestimmungsgemäßen Gebrauch des Schlauchwagens 12 korrekte Position einnimmt.

Der Griffbügel 30 weist einen ersten Schenkel 100 und einen zweiten Schenkel 102 auf, die an ihren dem Rahmen 12 abgewandten Enden durch ein ein Griffelement 104 bildendes Querstück miteinander verbunden sind. Am Griffelement kann ein Benutzer angreifen, um den Schlauchwagen 10 benutzerfreundlich auf der Bodenfläche 80 zu bewegen.

Der Griffbügel 30 ist am Rahmen 12 gehalten und an diesem verschieblich gelagert. Insbesondere ist der Griffbügel 30 an den oberen Teilsegmenten 46 der Rahmenseitenteile 14 und 16 verschieblich gelagert, und zwar parallel zu einer vom oberen Seitenflächenabschnitt 56 definierten Lösungsrichtung.

Der erste Schenkel 100 greift über eine am oberen Ende 26 angeordnete Eintrittsöffnung 106 (Figur 4) in eine vom oberen Teilsegment 46 gebildete geradlinige Aufnahme ein. Bei der Aufnahme handelt es sich um die bereits erwähnte Aufnahme 70, die sich vom oberen Ende 26 bis zum unteren Ende 60 des oberen Teilsegments 46 geradlinig erstreckt. Die Aufnahme 70 umfasst daher eine untere Austrittsöffnung 108 am unteren Ende 60, durch welche hindurch der Vorsprung 66 in die Aufnahme 70 eingreifen kann, wenn der Rahmen die Gebrauchsstellung einnimmt.

Der Griffbügel 30 ist am oberen Teilsegment 46 verschieblich gelagert und kann relativ zum Rahmen 12 daher eine Vielzahl unterschiedlicher Stellungen einnehmen, die sich durch den Abstand des Griffelements 104 vom unteren Ende 18 und der Bodenfläche 80 unterscheiden. Dadurch kann die Höhe des Griffelements "bodennah" oder "bodenfern" eingestellt werden, und zwar auf benutzerfreundliche Weise und je nach Bedürfnis des Benutzers.

Zur Fixierung des Griffbügels 30 am Teilsegment 46 weist der Schlauchwagen eine als Klemmeinrichtung ausgebildete Fixiereinrichtung 110 auf. Die Fixiereinrichtung 110 umfasst eine vom ersten Schenkel 100 durchgriffene und am oberen Ende 26 angeordnete Schraubmutter 112. Durch Anziehen oder Lösen der Schraubmutter 112 kann der Griffbügel 30 am oberen Teilsegment 46 fixiert oder freigegeben werden, so dass der Griffbügel 30 verschoben werden kann.

Im Übrigen sind die Räder 22 und 24 an einer gemeinsamen Achswelle 114, die die Radachse 20 definiert, gehalten. Dies erhöht die Stabilität des Schlauchwagens 10. Auch der U-förmige Griffbügel 30 und der U-förmige Standbügel 42 tragen zur Stabilität des Schlauchwagens 10 bei.

Im bestimmungsgemäßen Gebrauch des Schlauchwagens 10 nimmt der Rahmen 12 die Gebrauchsstellung und der Standbügel 42 die Betriebsstellung auch ein (Figuren 1 und 2). Wird der Schlauchwagen 10 außer Betrieb gesetzt, ist es möglich, ihn durch Zusammenklappen besonders platzsparend zu bevorraten. Dies wird nachfolgend mit Verweis insbesondere auf die Figuren 3 und 4 erläutert.

Zunächst kann der Benutzer die erste Verriegelungseinrichtung 74 betätigen, indem die Rastlasche 76 durch Verschwenken vom Rahmenseitenteil 14 weg in seitlicher Richtung vom Rastvorsprung 78 gelöst wird. Dadurch sind die Teilsegmente 44 und 46 voneinander entriegelt. Das obere Teilsegment 46 kann relativ zum unteren Teilsegment 44 um die Schwenkachse 50 verschwenkt werden. Die Verschwenkung kann um 180° erfolgen, bis die Seitenflächenabschnitte 54 und 56 als zusammenwirkende Anlegeglieder aneinander anliegen. Dies definiert eine Lagerstellung des Rahmens 12. In der Lagerstellung weist der Schlauchwagen 10 ein geringeres Volumen auf als in der Gebrauchsstellung und kann platzsparender bevorratet werden. Dies ist nicht nur dann nützlich, wenn, wie erwähnt, der Schlauchwagen 10 außer Betrieb gesetzt wird. Es ist beispielsweise auch dann von Vorteil, wenn der Schlauchwagen 10 erstmalig in den Handel transportiert wird.

Der Schlauchwagen 10 kann eine Verriegelungseinrichtung aufweisen, mittels derer die Teilsegmente 44 und 46 in der Lagerstellung des Rahmens 12 miteinander verriegelt werden.

Weil die Trommel 32 am oberen Teilsegment 46 gehalten ist, wird sie beim Überführen des Rahmens 12 von der Gebrauchsstellung in die Lagerstellung ebenfalls um die Schwenkachse 50 verschwenkt. Weil die Drehachse 36 zusätzlich vom unteren Ende 18 weiter beabstandet ist als die Schwenkachse 50, gelangt die Trommel 32 in der Lagerstellung des Rahmens näher an das untere Ende 18 (Figur 4). Dies ermöglicht eine besonders platzsparende Lagerung des Schlauchwagens 10.

In der Lagerstellung des Rahmens 10 weisen die Drehachse 36 und die Radachse 20 einen Abstand voneinander auf, der nur geringfügig größer ist als der Radius der näherungsweise kreisförmigen Seitenwangen 116 und 118 der Trommel 32. Dies stellt sicher, dass die Seitenwangen 116 und 118 nicht mit der Achswelle 114 kollidieren, die Trommel 32 beim Zusammenklappen des Rahmens 12 aber dennoch so nah wie möglich an die Achswelle 114 herangeschwenkt werden kann, zur Minimierung des Platzbedarfs des Schlauchwagens.

Ferner kann der inzwischen entriegelte Standbügel 42 um die Klappachse 40 relativ zum unteren Teilsegment 44 verschwenkt werden, bis der erste Schenkel 82 an diesem anliegt. Dies definiert eine Außerbetriebsstellung des Standbügels 42, in der dessen Stützglied 86 einen geringeren Abstand vom unteren Ende 18 aufweist als in der Betriebsstellung. Es kann eine Verriegelungseinrichtung zur Verriegelung des Standbügels 42 in der Außerbetriebsstellung am Rahmen 12 vorgesehen sein.

Zur weiteren Platzersparnis ist es ferner möglich, den Griffbügel 30 relativ zum oberen Teilsegment 46 zu verschieben. Hierfür ist die Schraubmutter 112 zu lösen und der Griffbügel 30 mit einer auf das obere Teilsegment 44 gerichteten Schubkraft zu beaufschlagen. In der Lagerstellung des Rahmens 12 ist die Austrittsöffnung 108 freigegeben, d.h. nicht verschlossen. Dies erlaubt es, den Griffbügel 30 in das untere Teilsegment 46 einzuschieben, bis ein dem Griffelement 104 gegenüberliegendes Ende 120 des Griffbügels 30 durch die Austrittsöffnung 108 hindurch wieder aus der Aufnahme 70 austritt (Figur 4). Dadurch kann beim Bevorraten des Schlauchwagens 10 zusätzlicher Platz eingespart werden.

Im zusammengeklappten Zustand des Schlauchwagens 10 sind die eine Quererstreckung aufweisenden Bauteile des Schlauchwagens 10, nämlich die Achswelle 114, das Stützglied 86 und das Griffelement 104 allesamt auf derselben Seite des Schlauchwagens 10 angeordnet, und zwar im Bereich des Rades 22. Dies ist von Vorteil für die platzsparende Bevorratung des Schlauchwagens 10. Außerdem kann ein Benutzer den zusammengeklappten Schlauchwagen 10 am Stützglied 88 und am Griffelement 104 angreifend transportieren, wobei dieser den zusammengeklappten Zustand beibehält.

Eine zweite bevorzugte Ausführungsform einer erfindungsgemäßen Vorrichtung ist in Figur 5 in einer der Figur 1 entsprechenden Weise perspektivisch dargestellt und dort insgesamt mit dem Bezugszeichen 150 belegt. Die Vorrichtung ist ebenfalls als Schlauchwagen zur Bevorratung eines Schlauches ausgebildet. Der Schlauchwagen 150 ist weitgehend identisch aufgebaut zum Schlauchwagen 10, und für gleiche oder gleichwirkende Merkmale und Bauteile der Schlauchwagen 10 und 150 werden identische Bezugszeichen benutzt. Die mit dem Schlauchwagen 10 erzielbaren Vorteile können mit dem Schlauchwagen 150 ebenfalls erzielt werden.

Der Schlauchwagen 150 weist einen Schlauchhaken 152 auf, der am oberen Teilsegment 46 des Rahmenseitenteils 14 festgelegt und mit diesem integral ausgebildet ist. Der Schlauchhaken 152 ist oberhalb der Drehachse 36 angeordnet, und er bildet eine muldenförmige Aufnahme 154.

Windungen eines an ein axiales Anschlusselement 156 des Schlauchwagens 150 anschließbaren und in der Zeichnung nicht dargestellten Schlauches können in die Aufnahme 154 eingelegt und dadurch der Schlauch am Schlauchhaken 152 abgehängt werden. Der Schlauch kann dadurch benutzerfreundlich bevorratet werden. Bei dem an den Schlauchwagen 150 anschließbaren Schlauch kann es sich um einen Zuführschlauch zur Zufuhr von Wasser oder einen Abführschlauch zur Abfuhr von Wasser handeln.

## Patentansprüche

1. Vorrichtung zur Bevorratung eines Schlauches oder eines Kabels mit einem Rahmen (12), an dem eine um eine Drehachse (36) drehbare Trommel (32) zur Aufnahme des Schlauches oder des Kabels gehalten ist, wobei der Rahmen (12) ein Rahmenunterteil (45) und ein Rahmenoberteil (47) aufweist, die durch mindestens ein zwischen einem unteren Ende (18) und einem oberen Ende (26) des Rahmens (12) angeordnetes Gelenk (48) um eine Schwenkachse (50) schwenkbar miteinander verbunden sind, so dass der Rahmen (12) durch Verschwenken des Rahmenoberteils (47) relativ zum Rahmenunterteil (45) von einer Gebrauchsstellung in eine Lagerstellung und umgekehrt überführbar ist, wobei die Vorrichtung (10; 150) in der Lagerstellung ein geringeres Volumen einnimmt als in der Gebrauchsstellung, wobei die Trommel (32) am Rahmenoberteil (47) gehalten ist und die Drehachse (36) in der Gebrauchsstellung des Rahmens (12) einen größeren Abstand vom unteren Ende (18) des Rahmens (12) aufweist als die Schwenkachse (50), und wobei die Vorrichtung (10; 150) mindestens ein am Rahmen (12) gehaltenes Stützelement (38) zum Abstützen auf einer Bodenfläche (80) umfasst, **dadurch gekennzeichnet, dass** das mindestens eine Stützelement (38) am Rahmenunterteil (45) beweglich gelagert ist und von einer Betriebsstellung in eine Außerbetriebsstellung und umgekehrt überführbar ist, wobei ein unteres Ende des mindestens einen Stützelementes (38) in der Betriebsstellung einen größeren Abstand vom Rahmen (12) aufweist als in der Außerbetriebsstellung.

2. Vorrichtung nach Anspruch 1, **dadurch gekennzeichnet, dass** der Rahmen (12) zwei voneinander beabstandete Rahmenseitenteile (14, 16) aufweist, zwischen denen die Trommel (32) angeordnet ist und die jeweils ein unteres Seitenteilsegment (44) und ein oberes Seitenteilsegment (46) aufweisen, die mittels eines Gelenkes (48) miteinander verbunden sind, wobei das Rahmenunterteil (45) die unteren Seitenteilsegmente (44) und das Rahmenoberteil (47) die oberen Seitenteilsegmente (46) umfasst.

3. Vorrichtung nach Anspruch 1 oder 2, **dadurch gekennzeichnet, dass** die Vorrichtung (10; 150) mindestens eine erste Verriegelungseinrichtung (74) umfasst zum Verriegeln des Rahmenunterteils (45) am Rahmenoberteil (47) in der Gebrauchsstellung des Rahmens (12).

4. Vorrichtung nach einem der voranstehenden Ansprüche, **dadurch gekennzeichnet, dass** das Rahmenunterteil (45) und das Rahmenoberteil (47) jeweils mindestens ein Anlageglied (54, 56) aufweisen, wobei das mindestens eine Anlageglied (54) des Rahmenunterteiles (45) und das mindestens eine Anlageglied (56) des Rahmenoberteiles (47) in der Lagerstellung des Rahmens (12) aneinander anliegen.

5. Vorrichtung nach Anspruch 4, **dadurch gekennzeichnet, dass** das mindestens eine Gelenk (48) an mindestens einer Kante (52) des Rahmens (12) angeordnet ist, die einen ein erstes Anlageglied (54) bildenden unteren Kantenabschnitt (54) des Rahmenunterteiles (45) und einen ein zweites Anlageglied (56) bildenden oberen Kantenabschnitt (56) des Rahmenoberteiles (47) umfasst.

6. Vorrichtung nach einem der voranstehenden Ansprüche, **dadurch gekennzeichnet, dass** die Vorrichtung (10; 150) eine am Rahmen (12) gehaltene Handhabe (28) zur Bewegung der Vorrichtung (10; 150) durch einen Benutzer aufweist.

7. Vorrichtung nach Anspruch 6, **dadurch gekennzeichnet, dass** die Handhabe (28) am Rahmen (12) beweglich gelagert ist und von mindestens einer bodennahen Stellung in mindestens eine bodenferne Stellung und umgekehrt überführbar ist, wobei ein Griffelement (104) der Handhabe (28) in der bodenfernen Stellung einen größeren Abstand vom unteren Ende (18) des Rahmens (12) aufweist als in der bodennahen Stellung.

8. Vorrichtung nach Anspruch 7, **dadurch gekennzeichnet, dass** die Handhabe (28) in mindestens einer vom Rahmen (12) umfassten Aufnahme (70) verschieblich gelagert ist.

9. Vorrichtung nach einem der voranstehenden Ansprüche, **dadurch gekennzeichnet, dass** das mindestens eine Stützelement (38) um eine Klappachse (40) verschwenkbar am Rahmen (12) gelagert ist.

10. Vorrichtung nach Anspruch 9, **dadurch gekennzeichnet, dass** die Klappachse (40) in der Gebrauchsstellung des Rahmens (12) einen geringeren Abstand vom unteren Ende (18) des Rahmens (12) aufweist als die Schwenkachse (50).

11. Vorrichtung nach einem der voranstehenden Ansprüche, **dadurch gekennzeichnet, dass** die Vorrichtung (10; 150) mindestens eine zweite Verriegelungseinrichtung (99) zur Verriegelung des mindestens einen Stützelementes (38) am Rahmen (12) umfasst.

12. Vorrichtung nach Anspruch 11, **dadurch gekennzeichnet, dass** die mindestens eine zweite Verriegelungseinrichtung (99) gebildet ist durch das Rahmenunterteil (45) und das Rahmenoberteil (47), wobei in der Gebrauchsstellung des Rahmens (12) das Rahmenunterteil (45) das mindestens eine Stützelement (38) untergreift und das Rahmenoberteil (47) das mindestens eine Stützelement (38) übergreift.

13. Vorrichtung nach Anspruch 12, **dadurch gekennzeichnet, dass** das Rahmenunterteil (45) und das Rahmenoberteil (47) das mindestens eine Stützelement (38) in Kombination miteinander formschlüssig umgreifen.

14. Vorrichtung nach einem der voranstehenden Ansprüche, **dadurch gekennzeichnet, dass** die Vorrichtung (10) einen Schlauch- oder Kabelwagen (10) ausbildet und zwei um eine gemeinsame Radachse (20) drehbare Räder (22, 24) aufweist.

15. Vorrichtung nach einem der voranstehenden Ansprüche, **dadurch gekennzeichnet, dass** die Vorrichtung (150) einen Schlauchhaken (152) zum Bevorraten eines an die Vorrichtung anschließbaren Zuführ- oder Abführschlauches aufweist.

## Claims

1. A device for storing a hose or a cable, having a frame (12) on which there is held a reel (32), rotatable about a rotational axis (36), for receiving the hose or the cable, wherein the frame (12) has a frame lower part (45) and a frame upper part (47) which are connected to one another, by means of at least one articulation (48) arranged between a lower end (18) and an upper end (26) of the frame (12), so as to be pivotable about a pivot axis (50), so that the frame (12) is transferable, through pivoting of the frame upper part (47) relative to the frame lower part (45), from a usage position into a storage position and vice versa, wherein the device (10; 150) occupies a smaller volume in the storage position than in the usage position, wherein the reel (32) is held on the frame upper part (47) and the rotational axis (36) is at a greater distance than the pivot axis (50) from the lower end (18) of the frame (12) in the usage position of the frame (12), and wherein the device (10; 150) comprises at least one support element (38), held on the frame (12), for support on a ground surface (80), **characterized in that** the at least one support element (38) is movably mounted on the frame lower part (45) and is transferable from an operating position into a non-operating position and vice versa, wherein a lower end of the at least one support element (38) is at a greater distance from the frame (12) in the operating position than in the non-operating position.

2. A device according to claim 1, **characterized in that** the frame (12) has two frame lateral parts (14, 16), at a distance from one another, between which the reel (32) is arranged and which in each case have a lower lateral part segment (44) and an upper lateral part segment (46) which are connected to one another by means of an articulation (48), wherein the frame lower part (45) comprises the lower lateral part segments (44) and the frame upper part (47) comprises the upper lateral part segments (46).

3. A device according to claim 1 or 2, **characterized in that** the device (10; 150) comprises at least one first locking device (74) to lock the frame lower part (45) to the frame upper part (47) in the usage position of the frame (12).

4. A device according to any one of the preceding claims, **characterized in that** the frame lower part (45) and the frame upper part (47) each have at least one contact member (54, 56), wherein the at least one contact member (54) of the frame lower part (45) and the at least one contact member (56) of the frame upper part (47) rest against one another in the storage position of the frame (12).

5. A device according to claim 4, **characterized in that** the at least one articulation (48) is arranged at at least one edge (52) of the frame (12), which edge comprises a lower edge portion (54) of the frame lower part (45) forming a first contact member (54), and an upper edge portion (56) of the frame upper part (47), forming a second contact member (56).

6. A device according to any one of the preceding claims, **characterized in that** the device (10; 150) has a handle (28), held on the frame (12), for movement of the device (10; 150) by a user.

7. A device according to claim 6, **characterized in that** the handle (28) is movably mounted on the frame (12) and is transferable from at least one position close to the ground into at least one position distant from the ground and vice versa, wherein a grip element (104) of the handle (28) is at a greater distance from the lower end (18) of the frame (12) in the position remote from the ground than it is in the position close to the ground.

8. A device according to claim 7, **characterized in that** the handle (28) is displaceably mounted in at least one receptacle (70) encompassed by the frame (12).

9. A device according to any one of the preceding claims, **characterized in that** the at least one support element (38) is mounted on the frame (12) so as to be pivotable about a folding axis (40).

10. A device according to claim 9, **characterized in that** the folding axis (40) is at a shorter distance from the lower end (18) of the frame (12) than the pivot axis (50) in the usage position of the frame (12).

11. A device according to any one of the preceding claims, **characterized in that** the device (10; 150) comprises at least one second locking device (99) for locking the at least one support element (38) on the frame (12).

12. A device according to claim 11, **characterized in that** the at least one second locking device (99) is formed by the frame lower part (45) and the frame upper part (47), wherein in the usage position of the frame (12), the frame lower part (45) engages below the at least one support element (38) and the frame upper part (47) engages over the at least one support element (38).

13. A device according to claim 12, **characterized in that** the frame lower part (45) and the frame upper part (47) engage around the at least one support element (38) in a positively-locking manner in combination with one another.

14. A device according to any one of the preceding claims, **characterized in that** the device (10) forms a hose or cable trolley (10) and has two wheels (22, 24) rotatable about a common wheel axis (20).

15. A device according to any one of the preceding claims, **characterized in that** the device (150) has a hose hook (152) for storage of a feed or discharge hose connectable to the device.

## Revendications

1. Dispositif destiné au rangement d'un tuyau ou d'un câble, comprenant un châssis (12) sur lequel est maintenu rotatif autour d'un axe de rotation (36), un tambour (32) destiné à recevoir le tuyau ou le câble, dispositif dans lequel
le châssis (12) présente une partie inférieure de châssis (45) et une partie supérieure de châssis (47), qui sont reliées mutuellement de manière à pouvoir pivoter autour d'un axe de pivotement (50), par l'intermédiaire d'au moins une articulation (48) agencée entre une extrémité inférieure (18) et une extrémité supérieure (26) du châssis (12), de sorte que, par pivotement de la partie supérieure de châssis (47) par rapport à la partie inférieure de châssis (45), le châssis (12) peut être transféré d'une position d'utilisation à une position de stockage et inversement, le dispositif (10; 150) occupe dans la position de stockage un volume moindre que dans la position d'utilisation,
le tambour (32) est maintenu sur la partie supérieure de châssis (47), et l'axe de rotation (36) présente, dans la position d'utilisation du châssis (12), une distance à l'extrémité inférieure (18) du châssis (12) plus grande que l'axe de rotation (50),
et le dispositif (10; 150) comprend au moins un élément de support d'appui (38) maintenu sur le châssis (12) et destiné à s'appuyer sur une surface de sol (80),
**caractérisé en ce que** ledit au moins un élément de support d'appui (38) est monté mobile sur la partie inférieure de châssis (45) et peut être transféré d'une position d'utilisation à une position de non utilisation et inversement, une extrémité inférieure dudit au moins un élément de support d'appui (38) présentant, dans la position d'utilisation, une distance au châssis (12) plus grande que dans la position de non utilisation.

2. Dispositif selon la revendication 1, **caractérisé en ce que** le châssis (12) comprend deux parties latérales de châssis (14, 16) espacées l'une de l'autre, entre lesquelles est agencé le tambour (32), et qui présentent chacune un segment de partie latérale inférieur (44) et un segment de partie latérale supérieur (46) mutuellement reliés au moyen d'une articulation (48), la partie inférieure de châssis (45) comprenant les segments de partie latérale inférieurs (44), et la partie supérieure de châssis (47) les segments de partie latérale supérieurs (46).

3. Dispositif selon la revendication 1 ou la revendication 2, **caractérisé en ce que** le dispositif (10; 150) comprend au moins un premier système de verrouillage (74) pour le verrouillage de blocage de la partie inférieure de châssis (45) sur la partie supérieure de châssis (47), dans la position d'utilisation du châssis (12).

4. Dispositif selon l'une des revendications précédentes, **caractérisé en ce que** la partie inférieure de châssis (45) et la partie supérieure de châssis (47) présentent chacune au moins un organe d'appui (54, 56), ledit au moins un organe d'appui (54) de la partie inférieure de châssis (45) et ledit au moins un organe d'appui (56) de la partie supérieure de châssis (47) s'appuyant mutuellement l'un contre l'autre dans la position de stockage du châssis (12).

5. Dispositif selon la revendication 4, **caractérisé en ce que** ladite au moins une articulation (48) est agencée au niveau d'au moins un bord (52) du châssis (12), qui comprend un tronçon de bord inférieur (54) de la partie inférieure de châssis (45), formant un premier organe d'appui (54), et un tronçon de bord supérieur (56) de la partie supérieure de châssis (47), formant un deuxième organe d'appui (56).

6. Dispositif selon l'une des revendications précédentes, **caractérisé en ce que** le dispositif (10; 150) comporte une poignée de manoeuvre (28) maintenue sur le châssis (12), pour permettre le déplacement du dispositif (10; 150) par un utilisateur.

7. Dispositif selon la revendication 6, **caractérisé en ce que** la poignée de manoeuvre (28) est montée de manière déplaçable sur le châssis (12), et peut être transférée d'au moins une position proche du sol à au moins une position éloignée du sol et inversement, un élément de préhension (104) de la poignée de manoeuvre (28) présentant, dans la position éloignée du sol, une distance de l'extrémité inférieure (18) du châssis (12), plus grande que dans la position proche du sol.

8. Dispositif selon la revendication 7, **caractérisé en ce que** la poignée de manoeuvre (28) est montée coulissante dans au moins un logement de réception (70) que comprend le châssis (12).

9. Dispositif selon l'une des revendications précédentes, **caractérisé en ce que** ledit au moins un élément de support d'appui (38) est monté sur le châssis (12) de manière à pouvoir pivoter autour d'un axe de basculement (40).

10. Dispositif selon la revendication 9, **caractérisé en ce que** l'axe de basculement (40) présente, dans la position d'utilisation du châssis (12), une distance plus faible à l'extrémité inférieure (18) du châssis (12), que l'axe de pivotement (50).

11. Dispositif selon l'une des revendications précédentes, **caractérisé en ce que** le dispositif (10; 150) comporte au moins un deuxième système de verrouillage (99) pour le verrouillage de blocage dudit au moins un élément de support d'appui (38) sur le châssis (12).

12. Dispositif selon la revendication 11, **caractérisé en ce que** ledit au moins un deuxième système de verrouillage (99) est formé par la partie inférieure de châssis (45) et la partie supérieure de châssis (47), et, dans la position d'utilisation du châssis (12), la partie inférieure de châssis (45) s'engage sous ledit au moins un élément de support d'appui (38) et la partie supérieure de châssis (47) s'engage au-dessus dudit au moins un élément de support d'appui (38).

13. Dispositif selon la revendication 12, **caractérisé en ce que** la partie inférieure de châssis (45) et la partie supérieure de châssis (47), en combinaison l'une avec l'autre, enserrent par complémentarité de formes ledit au moins un élément de support d'appui (38).

14. Dispositif selon l'une des revendications précédentes, **caractérisé en ce que** le dispositif (10) constitue un chariot à tuyau ou câble (10), et présente deux roues (22, 24) pouvant tourner autour d'un axe de roue (20) commun.

15. Dispositif selon l'une des revendications précédentes, **caractérisé en ce que** le dispositif (150) comprend un crochet de tuyau (152) pour le rangement d'un tuyau d'alimentation ou d'évacuation pouvant être raccordé au dispositif.
